# EUROPÄISCHE PATENTSCHRIFT

(11) **EP 0 724 998 B1**
(45) Veröffentlichungstag und Bekanntmachung des Hinweises auf die Patenterteilung: **16.06.1999**
(21) Anmeldenummer: 95119537.9
(22) Anmeldetag: 12.12.1995
(51) Int. Cl.: B61H 7/08

(54) **Magnetische Bremse, insbesondere lineare Wirbelstrombremse**
Magnetic brake, especially linear eddy current brake
Frein magnétique, notamment frein à courant de Foucault linéaire

(30) Priorität: 02.02.1995 DE 19503365
(43) Veröffentlichungstag der Anmeldung: 07.08.1996
(73) Patentinhaber: KNORR-BREMSE Systeme für Schienenfahrzeuge GmbH, 80809 München (DE)
(72) Erfinder: Graf, Thomas, D-86633 Neuburg/Donau (DE); Kerscher, Albert, D-85386 Eching (DE); Elstorpff, Marc, Dr., D-80637 München (DE)

(56) Entgegenhaltungen:
- FR-A- 2 249 476
- FR-A- 2 282 362

## Beschreibung

Die Erfindung betrifft eine magnetische Bremse, insbesondere eine lineare Wirbelstrombremse für Schienenfahrzeuge, nach dem Oberbegriff des Anspruches 1. Den Wirbelstrombremsen wird in neuerer Zeit - insbesondere im Rahmen der Weiterentwicklung von Hochgeschwindigkeitszügen - erhöhte Aufmerksamkeit zugewandt, denn da sie die Schiene beim Bremsen nicht berühren, sind sie praktisch verschleißfrei. Ein weiterer Vorteil der Wirbelstromschienenbremsen besteht darin, daß ihre Bremskraft absolut unabhängig vom Haftwert zwischen Rad und Schiene ist.

Eine kurze Einführung in die Technologie der Wirbelstrombremsen für Schienenfahrzeuge - deren Funktion auf dem Induktionsgesetz basiert - findet sich beispielsweise in dem Buch von Saumweber et al "AET - Archiv für Eisenbahntechnik, Hestra-Verlag, Bd. 43, Kap. 2.5.2". Wirbelstrombremsen bestehen danach aus einem Eisenjoch mit mehreren Polkernen. Elektrische Spulen erregen die Bremse magnetisch derart, daß alternierend magnetische Nord- und Südpole entstehen. Bei Bewegung der erregten Wirbelstrombremse über die Schiene - d.h. bei einer Bremsung - ergeben sich durch die zeitlichen Flußänderungen elektromagnetische Felder und Wirbelströme. Das sekundäre, durch die Wirbelströme hervorgerufene, Magnetfeld ist dem Magnetfeld der Bremse entgegengerichtet. Die sich daraus ergebende, entgegengesetzt zur Fahrtrichtung wirkende, horizontale Kraftkomponente ist die Bremskraft.

Im Gegensatz zur Magnetschienenbremse berührt die lineare Wirbelstrombremse bei einer Bremsung nicht die Schiene, sondern sie wird in eine Höhe von etwa 7 mm oberhalb der Schiene gehalten. Die Bremse wird im allgemeinen in etwa gleicher Weise wie die Magnetschienenbremse in ein Drehgestell eingebaut. Um den Abstand der Bremse zur Schiene konstant einhalten zu können, müssen sich die Bremsen jedoch über einen Bremsträger an einem ungefederten Teil des Drehgestells - z.B. auf den Radlagern - abstützen. Dabei wird das Magnetjoch der Bremse an einem Bremsträger befestigt, der wiederum mit dem Drehgestell verbunden ist. Eine derartige Anordnung zeigt z.B. die OS 26 14 298. Die Schrift zeigt beidseits der Radsätze unter dem Drehgestellrahmen angeordnete Träger zur Halterung der Wirbelstrombremse. Die parallel zur Schiene ausgerichteten Träger sind an ihrer unteren Seite mit Bremsmagneten versehen, die über eine Hubzylinderbetätigung zusammen mit dem Bremsträger in die Nähe der Schiene und von dieser weg bewegt werden können.

Die Erfindung zielt darauf ab, die Aufhängetechnik der gattungsgemäßen Bremsen zu verbessern. Insbesondere ist ein möglichst geringer und konstanter Luftspalt zwischen Bremse und Schiene wünschenswert, um Verluste möglichst gering zu halten.

Die Erfindung erreicht dieses Ziel durch die Gegenstände der Ansprüche 1 und 5. Die Erfindung basiert auf der Idee, den bei niedrigen Fahrtgeschwindigkeiten wirkenden hohen Anzugskräften, welche zu einer Durchsenkung der Wirbelstrombremsen führen, derart entgegenzusteuern, daß ein möglichst kleiner Spalt einstellbar ist, ohne daß die Bremse bei niedrigen Fahrtgeschwindigkeiten auf der Schiene aufliegt. Durch die Entlastung kann eine an den ungefederten Bauteilen abstützende Kraft konstant und derart klein eingestellt werden, daß tragende Bauteile entlastet und die Spaltbreite zwischen Bremse und Schiene konstant gehalten werden kann.

Eine erfindungsgemäße lineare Wirbelstrombremse für Schienenfahrzeuge mit wenigstens einem Bremsmagneten, die über eine Aufhängeinrichtung an einem ungefederten Element und an einem Drehgestell eines Schienenfahrzeugs angeordnet und über eine Hubvorrichtung in Richtung der Schiene und von dieser wegbewegbar ist, weist danach eine Einrichtung zur Entlastung der Schienenbremse (bzw. ihrer Aufhängung) in Abhängigkeit der Anzugskraft zwischen Schiene und Bremse auf (siehe Anspruch 1).

Besonders vorteilhaft ist die Einrichtung zur Entlastung eine Softwareroutine, welche ein Entlastungselement in Abhängigkeit der Anzugskraft ansteuert (siehe hierzu Anspruch 2). Die bereits vorhandene Software - z.B. zum Gleitschutz - braucht damit lediglich derart modifiziert werden, daß sie aus Fahrtgeschwindigkeit und Erregung eine der Anzugskraft zwischen Bremse und Schiene geeignet entgegenwirkende Entlastungskraft berechnet und in einen Steuerbefehl zur Ansteuerung des Entlastungselementes umsetzt. Das Entlastungselement kann entweder die bereits vorgesehene Hubvorrichtung oder aber ein zusätzliches Entlastungselement sein (z.B. kann als Entlastungselement eine kontinuierlich und/oder mehrstufig be- und entlüftbare Ringbalgeinheit und/oder ein (ggf. zusätzlicher zweiter oder dritter)) Hubzylinder vorgesehen sein (siehe Ansprüche 3 und 4).

Das erfindungsgemäße Verfahren zur Steuerung einer magnetischen Bremse, insbesondere einer linearen Wirbelstrombremse, kann - und diese Variante ist besonders einfach realisierbar - die Schienenbremse mehrstufig beim Überschreiten bestimmter Anzugskraftwerte (siehe Anspruch 6) und/oder kontinuierlich in Abhängigkeit der Anzugskraftwerte entlasten (siehe Anspruch 7). Die kontiniuerliche Entlastung stellt eine Möglichkeit dar, die Schienenbremse bei einer Bremsung weitgehend optimal zu entlasten. Die Entlastung wird derart gewählt, daß die Bremse nicht unbeabsichtigt von der Schiene gerissen wird.

Zur Ermittlung der Entlastungskraft ist es besonders vorteilhaft, die Anzugskraft zwischen Schiene und Bremse zu messen unmd in Abhänigkeit dieser Messung eine entsprechende reduzierte bzw. begrenzte Entlastungskraft zu bestimmen (siehe Anspruch 8). Es ist ferner möglich, die Entlastungskraft über eine Erfassung der Magneterregung unter Einbeziehung der Zugfahrgeschwindigkeit zu bestimmen (siehe Anspruch 8). Beide Varianten sind relativ unkompliziert und ohne höhere Kosten realisierbar.

Nachfolgend wird die Erfindung unter Bezug auf die Zeichnung anhand von Ausführungsbeispielen näher beschrieben, wobei auch weitere Vorteile und Möglichkeiten der Erfindung deutlich werden. Es zeigt:
Fig. 1a und b Seitenansichten eines ersten Ausführungsbeispiels einer erfindungsgemäßen Wirbelstrombremse im eingebremsten und im gelösten Zustand;
Fig. 2 eine Vergrößerung aus Fig. 1;
Fig. 3 ein Diagramm, welches den Verlauf der Anziehungskraft zwischen Bremse und Schiene in Abhängigkeit der Zuggeschwindigkeit illustriert;
Fig. 4 ein Diagramm, welches eine Variante zur Realisierung einer erfindungsgemäßen Entlastung illustriert.

Begriffe wie "oben", "unten" usw. beziehen sich auf Wirbelstrombremsen und deren Aufhängung in ihrer normalen Einbaustellung und sind nicht einschränkend zu verstehen.

Zunächst sei das Ausführungsbeispiel der Fig. 1 beschrieben. Fig. 1 zeigt eine Wirbelstrombremse 1, die an einem Drehgestell 2 befestigt ist (siehe z.B. die bereits genannte DE OS 26 14 298). Die Wirbelstrombremse 1 weist Bremsmagnete 3 auf, deren zentrale Elemente jeweils Magnetspule und Magnetkern (nicht dargestellt) sind.

Das Drehgestell 2 liegt über Federn 4 auf Achsen 5 der Räder 6 des Schienenfahrzeugs. Ein Träger 7 dient zur Halterung der Wirbelstrombremse 1, eine Hubeinrichtung 8 vermag die Wirbelstrombremse aus der Bremsstellung der Fig. 1a (z.B. 7 mm über der Schiene) in die gelöste Stellung der Fig. 1b anzuheben.

Gelenkarme 9, 10 des Trägers 9 verbinden die Wirbelstrombremse 1 gelenkig mit der Achse 5 und mit einer Anschlageinheit 11. Sie schaffen eine Verdrehmöglichkeit um eine parallel zur Radsatzwelle liegende Achse. Die Wirbelstrombremse 1 ist damit von den Achslagern 5 in Fahrtrichtung entkoppelt. Eine Stütze 12 stützt beim Bremsen die Bremskraft am Drehgestell 2 ab.

Das Hubelement 8 ist - wie in Fig. 2 erkennbar - als Luftbalg ausgeführt, wobei beim Belüften eines Balgabschnittes 13 die Bremse über einen Faltenbalt 14 aus der Bremsstellung der Fig. 1a in die Lösestellung der Fig. 1b bringbar ist. Die Erfindung nutzt die Hubeinrichtung 8 in vorteilhafter Weise als Entlastungselement bei einem Bremsvorgang.

Fig. 3 veranschaulicht die bei einer Bremsung zwischen Schiene und Bremse wirkende Anziehungskraft in Abhängigkeit der Erregung O (Erregung der Bremse) und der Fahrtgeschwindigkeit v. Gut zu erkennen ist die starke Zunahme dieser Kraft bei einer Abnahme der Fahrtgeschwindigkeit (z.B. Anstieg von 10 kN bei 300 km/h auf fast 40 kN bei ca. 50 km/h). Die erhöhte Anziehungskraft führt bei niedrigen Geschwindigkeiten zu einem stärken Durchhängen der Bremse. Diesem Effekt wirkt die Erfindung durch eine Entlastung der Bremse über die Hubeinrichtung 8 entgegen. Die Entlastungskraft wird beispielsweise nach Art der Fig. 4 gewählt, die eine stufenweise Entlastung in Abhängigkeit von Fahrtgeschwindigkeit und Erregung vorschlägt, z.B. bei 10kA < O < 30 kA bei ca. 230 km/h eine Entlastung um 5 kN und bei Unterschreiten einer Geschwindigkeit von 130 km/h um weitere 5 kN. Bei sehr kleinen Erregungen (z.B. < 5 kA) wird die Entlastung abgeschaltet. Alternativ kann die Entlastung - wie oben beschrieben - auch kontinuierlich erfolgen.

### Bezugszeichenliste

- Wirbelstrombremse: 1
- Drehgestell: 2
- Bremsmagnete: 3
- Federn: 4
- Achsen: 5
- Räder: 6
- Träger: 7
- Hubeinrichtung: 8
- Gelenkarme: 9, 10
- Anschlagseinheit: 11
- Stütze: 12
- Balgabschnitt: 13
- Faltenbalt: 14

## Patentansprüche

1. Magnetische Bremse, insbesondere lineare Wirbelstrombremse (1) für Schienenfahrzeuge mit wenigstens einem Bremsmagneten (3), die über eine Aufhängeinrichtung (7) an einem ungefederten Element, insbesondere an den Achslagern, eines Schienenfahrzeugs angeordnet und über eine Hubvorrichtung (8) in Richtung der Schiene und von dieser wegbewegbar ist, gekennzeichnet durch eine Einrichtung zur Entlastung der Schienenbremse über ihre Aufhängung in direkter oder indirekter Abhängigkeit der Anzugskraft zwischen Schiene und Bremse.

2. Magnetische Bremse nach Anspruch 1, dadurch gekennzeichnet, daß die Einrichtung zur Entlastung eine Softwareroutine ist, welche ein Entlastungselement in Abhängigkeit der Anzugskraft ansteuert.

3. Magnetische Bremse nach Anspruch 1 oder 2, dadurch gekennzeichnet, daß als Entlastungselement eine kontinuierlich und/oder mehrstufig be- und entlüftbare Ringbalgeinheit (13) vorgesehen ist.

4. Magnetische Bremse nach Anspruch 1 oder 2, dadurch gekennzeichnet, daß als Entlastungselement ein Hubzylinder vorgesehen ist.

5. Verfahren zur Steuerung einer magnetischen Bremse, insbesondere einer linearen Wirbelstrombremse für Schienenfahrzeuge mit wenigstens einem Bremsmagneten, die über eine Aufhängeinrichtung an einem Drehgestell eines Schienenfahrzeugs angeordnet und über eine Hubvorrichtung in Richtung der Schiene und von dieser wegbewegt wird, dadurch gekennzeichnet, daß die Schienenbremse bei einem Bremsvorgang über ihre Aufhängung in direkter oder indirekter Abhängigkeit der Anzugskraft zwischen Schiene und Bremse entlastet wird.

6. Verfahren nach Anspruch 5, dadurch gekennzeichnet, daß die Schienenbremse mehrstufig beim Überschreiten bestimmter Anzugskraftwerte entlastet wird.

7. Verfahren nach Anspruch 5, dadurch gekennzeichnet, daß die Schienenbremse kontinuierlich in Abhängigkeit der Anzugskraftwerte entlastet wird.

8. Verfahren nach einem der Ansprüche 5 bis 7, dadurch gekennzeichnet, daß die Entlastungskraft anhand einer Messung der Anzugskraft zwischen Schiene und Bremse ermittelt wird.

9. Verfahren nach einem der Ansprüche 5 bis 7, dadurch gekennzeichnet, daß die Entlastungskraft über eine Erfassung der Magneterregung unter Einbeziehung der Zugfahrgeschwindigkeit ermittelt wird.

## Claims

1. Magnetic brake, in particular a linear eddy current brake (1) for rail vehicles having at least one brake magnet (3), which is arranged by means of a Suspension device (7) on an unsprung element of a rail vehicle, in particular on the axle bearings, and which can be moved by means of a displacement device (8) in the direction of the rail and away from it, characterised by a system for relieving the pressure of the rail brake, by means of its suspension, in direct or indirect dependence on the attraction force between the rail and the brake.

2. Magnetic brake according to claim 1, characterised in that the System for relieving the pressure is a software routine which controls a pressure-relief element in dependence on the attraction force.

3. Magnetic brake according to claim 1 or 2, characterised in that as a pressure-relief element there is provided a ring bellows unit (13) which can be pressurised and relieved of pressure continuously and/or in a plurality of stages.

4. Magnetic brake according to claim 1 or 2, characterised in that a displacement cylinder is provided as the pressure-relief element.

5. Process for controlling a magnetic brake, in particular a linear eddy current brake for rail vehicles having at least one brake magnet, which is arranged by means of a suspension device on a bogie of a rail vehicle, and which is moved by means of a displacement device in the direction of the rail and away from it, characterised in that pressure is relieved on the rail brake in a braking procedure, by means of its Suspension, in direct or indirect dependence on the attraction force between the rail and the brake.

6. Process according to claim 5, characterised in that pressure is relieved on the rail brake in a plurality of stages when specific attraction forces are exceeded.

7. Process according to claim 5, characterised in that pressure is continuously relieved on the rail brake in dependence on the attraction force values.

8. Process according to one of claims 5 to 7, characterised in that the pressure-relief force is determined by measuring the attraction force between the rail amd the brake.

9. Process according to one of claims 5 to 7, characterised in that the pressure-relief force is determined by detecting the magnetic excitation having regard to the train travel speed.

## Revendications

1. Frein magnétique, notamment frein (1) linéaire à courant de Foucault pour véhicules ferroviaires, comportant au moins un électroaimant (3) de frein, qui est monté par l'intermédiaire d'un dispositif (7) de suspension sur un élément non suspendu d'un véhicule ferroviaire, notamment sur les boîtes d'essieu, et qui peut être déplacé en direction et en éloignement du rail au moyen d'un dispositif (8) de levage, **caractérisé** par un dispositif pour soulager le frein de roue, par l'intermédiaire de sa suspension, en relation directe ou indirecte avec la force d'attraction entre le rail et le frein.

2. Frein magnétique suivant la revendication 1, **caractérisé** en ce que le dispositif de soulagement est une routine logicielle, qui asservit un élément de soulagement en fonction de la force d'attraction.

3. Frein magnétique suivant la revendication 1 ou 2, **caractérisé** en ce qu'il est prévu, comme élément de soulagement, une unité (13) à soufflet annulaire, qui peut être alimentée en air et désaérée en continu et/ou en plusieurs niveaux.

4. Frein magnétique suivant la revendication 1 ou 2, **caractérisé** en ce qu'il est prévu comme élément de soulagement un vérin de levage.

5. Procédé de commande d'un frein magnétique, notamment d'un frein linéaire à courant de Foucault pour véhicules ferroviaires comportant au moins un électroaimant de frein, qui est monté par l'intermédiaire d'un dispositif de suspension sur un bogie d'un véhicule ferroviaire et qui peut être déplacé en direction et en éloignement du rail au moyen d'un dispositif de levage, **caractérisé** en ce que le frein sur rail est, lors d'un processus de freinage, soulagé par l'intermédiaire de sa suspension en relation directe ou indirecte avec la force d'attraction entre le rail et le frein.

6. Procédé suivant la revendication 5, **caractérisé** en ce que le [rein sur rail est soulagé en plusieurs niveaux, lors du dépassement de valeurs données de force d'attraction.

7. Procédé suivant la revendication 5, **caractérisé** en ce que le frein sur rail est soulagé en continu en fonction des valeurs de force d'attraction.

8. Procédé suivant l'une des revendications 5 à 7, **caractérisé** en ce que la force de soulagement est déterminée à l'aide d'une mesure de la force d'attraction entre le rail et le frein.

9. Procédé suivant l'une des revendications 5 à 7, **caractérisé** en ce que la force de soulagement est déterminée au moyen d'une détection de l'excitation magnétique, en prenant en compte la vitesse de marche du train.
